# DEMANDE DE BREVET EUROPEEN

(11) **EP 1 154 118 A1**
(43) Date de publication de la demande: **14.11.2001**
(21) Numéro de dépôt: 00870098.1
(22) Date de dépôt: 08.05.2000
(51) Int. Cl.: E06B 7/23, E06B 9/00

(54) **Joint d'étanchéité contre toutes les rentrées d'eau**

(71) Demandeur: Puljiz, Georges Emile, 4870 Trooz (BE)
(72) Inventeur: Puljiz, Georges Emile, 4870 Trooz (BE)

(57) **Abrégé**

Système constitué d'un panneau, tel que porte ou autre, portant un guide (4) dans lequel est enserré un joint d'étanchéité destiné à empêcher la pénétration des eaux dans un quelconque bâtiment.

Ce joint d'étanchéité est constitué d'une partie tubulaire gonflable (3) portant sur une génératrice un cordon élastique souple et déformable (7) en matière type élastomère résistant à l'eau.

Lorsque ce joint (3) est gonflé par tout système adéquat, ledit cordon élastique (7) est appliqué fermement sur la surface opposée et en épouse ainsi les formes et provoque par là une fermeture très hermétique pratiquement infranchissable par les eaux.

## Description

La diminution de la surface d'absorption des eaux due aux constructions tant d'autoroutes, de routes que de bâtiments divers a conduit à une augmentation de la collecte par canalisations donc une amenée plus importante d'eau vers les cours d'eau et par là une augmentation de leur niveau. Lors de pluies importantes ou fonte rapide des neiges, ce niveau peut augmenter rapidement et provoquer des inondations soudaines, avec, pour conséquences directes des dégradations plus ou moins importantes des constructions et de tout leur contenu.

Pour combattre les méfaits de ces inondations divers moyens sont actuellement utilisés, tels que sacs de sables placés au sol devant les ouvertures, joints plastics fixés sur les montants pour colmater les interstices etc ... mais ces moyens, s'ils retardent la pénétration des eaux, ne l'empêchent nullement au bout d'un laps de temps plus ou moins long.

Il est également connu, ainsi que décrit dans le brevet français n° 2.759.112, un système d'étanchéité composé d'une plaque métallique avec armatures de renfort, donc lourde à manipuler. Cette plaque, munie nécessairement de rebords, doit être placée devant l'ouverture à rendre étanche. Ce système est constitué en un matériau qui peut s'oxyder au contact d'un liquide et qui, de plus, nécessite la présence des verrous de fixation de manière à tenir ce panneau en place et à l'empêcher bouger sous l'effet de la poussée des eaux. Le système revendiqué implique donc un panneau supplémentaire qui doit être rangé dans un endroit facilement et rapidement accessible sous peine d'être monté trop tardivement en cas de montée rapide des eaux.

Un type de joint pratiquement semblable au précédent est revendiqué dans le brevet européen n° 0 848 136. Ici également il est revendiqué un panneau distinct à placer devant l'ouverture à protéger et les mêmes inconvénients y sont liés.

Un autre type de joint est connu par le brevet français n° 2.713.694. Ce joint très semblable au joint revendiqué dans le brevet français 2.759.112 présente les mêmes inconvénients que les deux précédents car ici il s'agit également d'un panneau supplémentaire à placer devant le système de fermeture de l'ouverture à protéger.

De même il est connu par la demande de brevet européen n° 0 466 531 un système d'étanchéité destiné entre autre aux portes coulissantes de voitures de chemin de fer. Le système revendiqué est destiné a empêcher une rentrée d'air mais vu la forme du joint ce dernier et le but différent il ne serait d'aucune utilité contre une pression d'eau agissant sur les lèvres qui se replieraient et ne rempliraient donc plus leur office.

Un autre système est également décrit dans la demande de brevet PCT n° WO 98/03761 mais ici il s'agit également d'une protection contre toute rentrée d'air, donc un système moins exigeant au point de vue pression, ce système étant destiné à pouvoir rendre une pièce stérile.

La présente invention vise à apporter une solution aux inconvénients présentés par ces divers systèmes existants et à assurer une étanchéité optimum à la pénétration des eaux.

Le système proposé par l'invention est constitué d'un panneau, porte ou autre, portant un guide dans lequel est enserré un joint constitué d'une partie tubulaire gonflable et portant sur une génératrice un cordon élastique souple et déformable en matière type élastomère résistant à l'eau. Lorsque le joint tubulaire est gonflé, le cordon élastique vient s'appliquer fermement sur la paroi opposée en en épousant les formes et constitue par là une barrière pratiquement infranchissable par les eaux.

D'autres particularités et caractéristiques de l'invention ressortiront de la description de modes de réalisation avantageux repris ci après, à titre d'exemple non limitatif, et faisant référence aux dessins annexés.
- en figure 1 bloc porte complet
- en figure 2 coupe AA dans le bloc porte
- en figure 3 détails d'un angle de porte
- en figure 4 détails du système de commande
- en figure 5 détail d'application du joint souple sur une surface irrégulière.
- en figure 6 détail d'un coin de porte
- en figure 7 panneau de dimensions réduites
- en figure 8 coupe BB dans un panneau
- en figure 9 porte de garage non débordante
- en figure 10 porte de garage coupe CC - détail du système étanche.
- en figure 11 détail d'un coin de porte de garage.
- en figure 12
   * 12a - porte de garage non débordante avec système de verrouillage à came ouvert
   * 12b - porte de garage non débordante avec système de verrouillage à came fermé
- en figure 13 détail du système de verrouillage à came

Dans ces figures, les mêmes repères désignent les mêmes pièces.

La figure 1 montre la porte 1, qui pivote sur ses charnières 8, démontables ou non, fixées sur l'encadrement 2 lui même fixé sur le mur 10, et qui présente des angles arrondis 6 de manière à ce que le joint tubulaire 3, encastré dans une rainure 4, en forme d'U légèrement rétréci du côté ouverture, couvrant tout le périmètre de la porte 1 et prévue dans l'épaisseur de cette dernière ce qui permet, d'une part, de conserver toute l'esthétique de la porte et d'autre part, d'assurer une protection contre tout accès extérieur. Les angles arrondis 6 permettent à ce que ce joint tubulaire 3 ne présente, comme le montre la figure 3, aucune cassure empêchant par là le fluide de gonflage de remplir son office sur tout le pourtour de la porte 1. L'encadrement 2 de ladite porte 1 doit également présenter des angles arrondis complémentaires à la forme des angles de la porte 1 et qui peuvent être créés par fixation dans les quatre angles des coins rainurés 5 ajustables en position tels que présenté à la figure 6, de manière à avoir une forme identique assurant ainsi une fermeture adéquate.

Pour les système de fermeture avec dimensions standardisées, le joint tubulaire 3 peut être d'une seule pièces avec soupape genre chambre à air de véhicule et être adapté à ces dimensions standards ce qui permet une production en série donc un coût nettement moins élevé.

Pour des dimensions non standardisées, ce joint tubulaire 3 peut se présenter sous la forme d'un tube dont une extrémité est fermée soit par vulcanisation soit par un bouchon adéquat introduit et collé dans l'ouverture du tube, l'autre extrémité, après avoir coupé ce joint 3 aux dimensions requises, étant destinée à recevoir le système de gonflage - non représenté -, lui même prolongé par un raccord souple 17, style soufflet d'accordéon, de manière à pouvoir suivre le déplacement de bord de la porte 1 lors de son ouverture. Ce joint tubulaire 3 peut avantageusement, tout comme pour une dimension standard, être d'une pièce. En effet après avoir coupé le joint à la longueur voulue on vulcanise les deux extrémités sur le système de gonflage.

La figure 2 qui est une coupe suivant A-A dans le bloc porte montre en détail le système d'étanchéité inséré dans la rainure 4 avec le joint tubulaire 3 non gonflé c'est-à-dire en position de non fonctionnement montrant que le cordon élastique 7 n'appuie pas sur l'encadrement 2.

La figure 4 montre en détail l'ensemble du système de commande d'application ou de retrait du cordon élastique 7, système compris dans un coffret 9, qui peut éventuellement être de forme décorative, fixé intérieurement à proximité de la porte et relié au secteur électrique en 11. En cas d'inondation, grâce audit système de commande, et par introduction sur ce clavier 12 d'un code secret, on active, via un circuit étudié sur mesure et intégré au circuit micro-contrôleur 13 et bornier 14, un mico-compresseur 15 et une électrovanne 16 pour injecter un fluide par la raccord souple 17 dans le joint tubulaire 3. Ce joint tubulaire 3 lorsqu'il est gonflé, applique fermement, sur tout le pourtour de l'encadrement 2 ainsi que sur le seuil de porte, le cordon élastique 7 pour empêcher toute entrée d'eau. Ce cordon 7, ainsi que montré à la figure 5, permet, de par l'élasticité dudit cordon 7, d'épouser les formes sur lesquelles il s'applique et même de compenser les manques de planéité des surfaces d'appui. Le dégonflage dudit joint 3 par mise à l'air libre par la sortie 18 (figure 4), provoque le retrait de ce cordon 7 ceci afin de pouvoir permettre l'ouverture sans difficulté de la porte 1. La pression dans le joint tubulaire 3 est réglée par l'intermédiaire d'un pressostat 19 prévu avec deux contacts un maxi et l'autre mini.

En cas de rupture d'alimentation électrique ou pour éviter tout problème électrique il est prévu une alimentation de secours 20 grâce à une batterie de piles.

Ce système peut également être appliqué, ainsi que décrit ci-après, à toutes ouvertures que peut présenter un bâtiment, telles que porte, fenêtre, porte de garage, soupirail etc...

La figure 7 montre un exemple d'un même système de joint d'étanchéité monté sur un panneau de plus petites dimensions (hauteur et/ou largeur) pour des ouvertures plus petites tels que soupirail mais qui peut aussi être appliqué comme système étanche de protection devant une porte classique sans joint. Une plaque 22 de dimension adéquate, pourvue de raidisseurs extérieurs 23, est prévue éventuellement avec des charnières démontables 24, la partie 24a étant fixée sur le mur de la maison et la partie 24b fixée sur le panneau. Du côté intérieur de cette plaque 22 on fixe, par tout moyen adéquat tel que collage ou autre, à une distance du mur intérieur 10 permettant au cordon élastique 7 de remplir son effet, un guide rainure 21 dans laquelle est inséré sur le périmètre, tout comme pour une porte, le joint gonflable 3 pourvu de son cordon élastique 7. Pour éviter toute déformation sous l'effet de l'effort appliqué par le cordon élastique sur l'encadrement ou sur le mur lors de l'utilisation du système, on prévoit, ainsi que montré à la figure 8, des entretoises 25 qui elles-mêmes portent aux deux extrémités des blocs 26 comportant un trou 27 horizontal dans lequel coulissent les verrous 30 de fixation. Ces verrous sont munis de ressorts de rappel 31 permettant leur introduction dans les encoches prévues. De même au milieu de chaque entretoise est fixé un bloc 28 qui comporte un trou vertical 29 qui permet le passage d'une barre métallique 32 sur laquelle sont fixées des commandes, comme par exemple des fils en nylon, reliées aux verrous ce qui permet en faisant tourner sur elle même, par tout moyen approprié, cette barre métallique 32, de placer sous l'effet des ressorts 31 ou de retirer tous les verrous 30 en même temps et en une seule manoeuvre d'ou facilité et gain de temps.

Lors de danger d'inondation on place le panneau dans les gongs fixés au mur, on referme le panneau on enclenche les verrous 30 et ensuite, vu les dimensions plus réduites, on peut gonfler le joint 3, par l'intermédiaire d'une soupape - non représentée - type pneu de vélo, par tout moyen adéquat connu comme par exemple une pompe ou une bombe sous pression, de manière a appliquer fermement le cordon élastique 7 sur le mur intérieur 10. Quand le cordon élastique 7 est gonflé assurant ainsi l'étanchéité, on peut même éventuellement retirer les verrous de leur encoche, la pression du joint sur le pourtour assurant une fixation ferme.

De même, et toujours à titre d'exemple non limitatif, on peut également appliquer ce système, ainsi que montré à la figure 9, à une porte de garage basculante 33, reprise en position ouverte en pointillés et en position fermée en traits pleins, porte généralement non-débordante, se trouvant en dénivellation sous le bâtiment, donc avec risques accrus d'inondation.

Dans ce cas, les systèmes actuels connus, vu les dimensions à protéger et la conformation des lieux, sont encore beaucoup plus lourds à placer, plus difficiles à manipuler et donc encore moins efficaces.

Le cordon élastique 7, vu la conformation tant de l'ouverture que du système de la porte ainsi que présenté à la figure 9 avec détails en figure 10, est ici placé non plus sur la périphérie mais dans une rainure fixée par tout moyen adéquat comme par exemple au moyen d'une colle, sur la face externe de ladite porte 33 tous le long du périmètre de celle-ci (voir détail figure 11). Il est également prévu, comme indiqué en détail à la figure 11, d'encastrer dans le sol 35 un profilé métallique 34 en forme d'U; ceci afin que le bas de la porte 33 puisse entrer dans ce profilé 34. De cette façon le cordon élastique 7 n'est plus accessible de l'extérieur sur toute sa surface et il permet d'éviter que celui-ci ne soit abîmé par maladresse ou malveillance

Le gonflage du joint 3 peut, vu la différence dans la fermeture par rapport à une porte (en surface et non plus périphérique), être commandé par tout système connu, comme par exemple mini-compresseur indépendant

Comme montré à la figure 10 qui est une coupe suivant C-C dans la porte de garage et les montants, une barre 37 fixée sur l'intérieur de la porte 33 par l'intermédiaire de pattes de fixation 38 et qui peut pivoter dans ces pattes de fixation, porte à chaque extrémité et monté fixe sur ladite barre 37 un excentrique 39 portant à sa périphérie un roulement à aiguilles. Sur les montants latéraux intérieurs 36 sont fixés de part et d'autre deux pattes 40 prévues avec une encoche destinée à recevoir les extrémités de la barre 37.

Ainsi que montré en détail aux figures 12a et 12b, la porte 33 étant fermée, les extrémités de la barre 37 étant dans les encoches des pattes 40, en faisant tourner cette barre 37 autour de son axe grâce à une poignée 41 montée fixe sur cette barre 37, on fait pivoter les excentriques 39, ainsi que montré à la figure de détail 13 (traits pleins indiquant la position hors pression - traits pointillés indiquant la position en pression), qui en tournant appliquent fermement (figure 12b) la porte 33 contre l'encadrement et renforce d'autant plus tant l'étanchéité que la résistance à la pression des eaux.

Bien qu'on ait décrit et illustré des formes d'exécution préférées de l'invention, il doit bien être entendu que d'autres variantes peuvent également être appliquées tout en restant dans le cadre du principe inventif repris.

## Revendications

1. Système constitué d'un guide dans lequel est enserré un joint d'étanchéité destiné à empêcher la pénétration des eaux dans un bâtiment au travers des diverses ouvertures existantes, **caractérisé en ce que** ce joint est un joint tubulaire gonflable (3), monté sur le système d'obturation (1) desdites ouvertures dudit bâtiment, et portant sur une génératrice un cordon élastique souple et déformable (7), en matière type élastomère résistant à l'eau, qui épouse les formes de l'encadrement (2) et du seuil sur lequel il vient s'appuyer.

2. Système selon la revendication 1 **caractérisé en ce que** le joint d'étanchéité est inséré dans une rainure périphérique (4) prévue dans le système d'obturation (1) de cette ouverture.

3. Système selon la revendication 2 **caractérisé en ce que** cette rainure périphérique (4) présente des coins arrondis (6) pour permettre au fluide de parcourir sans rupture ou pertes de charge tout le volume du joint gonflable (3)

4. Système selon la revendication 3 **caractérisé en ce que** la rainure périphérique (4) présente une forme d'U légèrement rétréci du côté de l'ouverture de manière à empêcher le joint gonflable (3) qui y est inséré de sortir de cette rainure lors du fonctionnement du système.

5. Système selon les revendications précédentes **caractérisé en ce que** pour avoir une étanchéité maximum les coins (5) de l'encadrement (2) sur lequel vient s'appuyer le système d'obturation (1) présente également des coins arrondis (6).

6. Système selon les revendications précédentes **caractérisé en ce que** le cordon élastique souple et déformable (7) permet de compenser les irrégularités de tout l'encadrement

7. Système selon la revendication 1 **caractérisé en ce que** le joint tubulaire gonflable (3) est monté sur un panneau d'obturation (22) portant des charnières séparables (24a, 24b) permettant ainsi la pose rapide en cas de nécessité.

8. Système selon la revendication 1 **caractérisé en ce que** le joint tubulaire gonflable (3) est inaccessible de l'extérieur de manière à éviter tout acte de vandalisme.

9. Système selon la revendication 1 **caractérisé en ce que** le joint tubulaire (3) est d'une seule pièces avec soupape, genre chambre à air de véhicule, et qu'il répond aux dimensions standards des système de fermetures existants.

10. Système selon la revendication 1 **caractérisé en ce que** le joint tubulaire (3) se présente sous la forme d'un tube dont une extrémité est fermée soit par vulcanisation soit par un bouchon adéquat introduit et collé dans l'ouverture du tube, l'autre extrémité, après mise aux dimensions requises, recevant le système de gonflage, lui même prolongé par un raccord souple, style soufflet d'accordéon, permettant de suivre le déplacement de bord de la porte lors de son ouverture.

11. Système selon la revendication 10 **caractérisé en ce que** le joint tubulaire (3) se présente sous la forme d'un tube qui, après mise aux dimensions requises, à ses deux extrémités vulcanisées sur le système de gonflage de manière à obtenir un joint d'une pièce

12. Système constitué d'un guide (4) dans lequel est enserré un joint d'étanchéité (3) destiné à empêcher la pénétration des eaux dans un bâtiment au travers des diverses ouvertures existantes, **caractérisé en ce que** ce guide (4) est placé, par collage ou par tout autre moyen connu, sur la face de la porte (33) en en suivant le périmètre.

13. Système de joint tubulaire selon la revendication 12 **caractérisé en ce que** le cordon élastique souple et déformable (7) est appliqué fermement sur la face interne de l'encadrement de la porte (33) grâce à l'action d'excentriques (39) appuyant sur ladite porte et qui sont déplacés par rotation de la barre intérieure (37) par l'intermédiaire d'une poignée (41).

14. Système de joint tubulaire selon les revendications 12 et 13 **caractérisé en ce que** l'encadrement de la porte (33) présente des montants verticaux ainsi que le montant horizontal supérieur en forme de L permettant au cordon élastique (7) de venir en contact direct avec une surface d'appui continue.

15. Système de joint tubulaire selon les revendications 12 à 14 **caractérisé en ce que** la bord inférieur de la porte (33) entre, lors de la fermeture, dans un profilé métallique (34), en forme d'U, encastré dans le sol (35) déterminant ainsi un pourtour complet étanche et rendant ce joint inaccessible de l'extérieur, empêchant sa détérioration par maladresse ou par vandalisme
